# EUROPÄISCHE PATENTSCHRIFT

(11) **EP 2 131 000 B1**
(45) Veröffentlichungstag und Bekanntmachung des Hinweises auf die Patenterteilung: **02.08.2017**
(21) Anmeldenummer: 09450109.5
(22) Anmeldetag: 04.06.2009
(51) Int. Cl.: E05D 15/50, E05C 3/04

(54) **Anordnung zum Verschliessen einer Gehäuseöffnung**
Assembly for closing a housing opening
Dispositif de fermeture d'une ouverture de boîtier

(30) Priorität: 06.06.2008 AT 9232008
(43) Veröffentlichungstag der Anmeldung: 09.12.2009
(73) Patentinhaber: Vossloh Kiepe Ges.m.b.H., 1210 Österreich (AT)
(72) Erfinder: Goger, Karl, 1110 Wien (AT)
(74) Vertreter: Rippel, Andreas

(56) Entgegenhaltungen:
- DE-U1- 29 809 805
- DE-U1-202004 019 692
- US-A- 4 893 850
- US-A- 5 738 390

## Beschreibung

Die Erfindung bezieht sich auf eine Anordnung zum Verschließen einer Öffnung mittels eines schwenkbar gelagerten Verschlussorgans, wobei an dem Verschlussorgan ein oder mehrere Halter vorgesehen sind, wobei an mindestens einer Seite der Öffnung Achsen mit kreisförmigem Querschnitt angeordnet sind, welche maximal zur Hälfte an deren Umfang von den Haltern umfasst werden und wobei den Haltern auf der gegenüberliegenden Seite Befestigungsmittel zugeordnet sind, welche am Verschlussorgan befestigt und an den Achsen zur Anlage bringbar sind.

Bei bekannten Anordnungen behindert zuweilen das geöffnete Verschlussorgan, z.B. ein Deckel für ein Gehäuse, den Zugang zum Inneren des Gehäuses. Dies ist beispielsweise dann der Fall, wenn das Gehäuse Geräte aufnimmt, die eingestellt oder gewartet werden müssen.

In der US-A-4 893 850 ist eine Anordnung der eingangs genannten Art beschrieben, bei der der Halter durch Drücken zu betätigen ist und einen federnden Endteil aufweist, der durch Reibung an einer Gegenfläche dem Öffnen entgegenwirkt. Die bekannte Anordnung ist verhältnismäßig aufwendig und auch störungsanfällig. Die Herstellung des Halters mit seinem federnden Endteil ist schwierig und teuer.

Die Erfindung hat es sich daher zum Ziel gesetzt, eine Anordnung der genannten Art zu schaffen, die einfacher hergestellt und betätigt werden kann.

Erreicht wird dies dadurch, dass die Befestigungsmittel einen Drehverschluss mit einer drehbaren Zunge umfassen.

Bei einer erfindungsgemäßen Anordnung kann durch Verdrehen der Zunge das Verschlussorgan auf dieser Seite abgehoben werden, wogegen auf der anderen Seite eine Verschwenkung des Verschlussorgans um die Achse möglich ist.

Zweckmäßig sind die Halter am Verschlussorgan angeordnet und als gekantetes Trogprofil ausgebildet.

Die Achsen sind vorteilhaft an vom Gehäuse abstehenden Trägern angeordnet.

Nachstehend ist die Erfindung anhand eines in den Zeichnungen dargestellten Ausführungsbeispieles näher beschrieben, ohne auf dieses Beispiel beschränkt zu sein. Dabei ist als Beispiel ein mit einem Deckel versehenes Gehäuse beschrieben.

Es zeigen:
- Fig. 1: einen Schnitt durch eine erfindungsgemäße Anordnung mit geschlossenem Deckel;
- Fig. 2: in vergrößertem Maßstab eine Achse, die einerseits von einem Halter und andererseits von einer Schließzunge gehalten wird;
- Fig. 3: eine Darstellung entsprechend Fig. 2, bei der die Schließzunge von der Achse bereits entfernt ist;
- Fig. 4: eine der Darstellung nach den Fig. 2 und Fig. 3 ähnliche Darstellung, bei der die Schließzunge bereits von der Achse weggedreht wurde;
- Fig. 5: eine schematische Darstellung bei der der Deckel auf der linken Seite geöffnet ist;
- Fig. 6: eine schematische Darstellung, bei der der Deckel auf der rechten Seite geöffnet ist und
- Fig. 7: eine schematische Darstellung mit zur Gänze abgehobenem Deckel.

Gemäß den Zeichnungen ist ein Gehäuse 1 von einem Deckel 2 abgedeckt. Das Gehäuse 1 ist nur schematisch dargestellt und besitzt keine vorderen und hinteren Wände, was jedoch für die Erfindung ohne Belang ist.

Vom Gehäuse 1 stehen an beiden Seiten Träger 3 ab, die Achsen 4 halten. Die Achsen 4 werden deckelseitig maximal zur Hälfte von Haltern 5 umfaßt.

Den Haltern 5 ist ein Drehverschluß 6 zugeordnet, dessen drehbare Zunge 7 auf der gegenüberliegenden Seite des jeweiligen Halters 5 zur Anlage an der entsprechenden Achse 4 bringbar ist.

Der Drehverschluss 6 ist derart ausgebildet, dass dessen Zunge 7 beim Öffnen vorerst eine Axialbewegung und anschließend eine Drehbewegung durchführt. Dies ist deutlich aus den Fig. 2 bis 4 ersichtlich.

In den Figuren 1 und 2 liegt die Zunge 7 an der Achse 4 an und der Deckel 2 kann daher auf dieser Seite nicht gehoben werden. Wird der Drehverschluß 6 im Öffnungssinn betätigt, wird vorerst die Zunge 7 von der Achse 4 wegbewegt und anschließend verdreht. In diesem Zustand (Fig. 4) kann der Deckel 2 vom Gehäuse 1 abgehoben werden.

Je nachdem auf welcher Seite der Drehverschluß geöffnet wird, ergeben sich verschiedene Möglichkeiten zur Bewegung des Deckels:
Gemäß Fig. 5 ist die linke Seite geöffnet; gemäß Fig. 6 ist die rechte Seite geöffnet und gemäß Fig. 7 sind beide Seiten geöffnet, sodaß der Deckel als Gesamtes abgehoben werden kann.
Die gezeichnete Form der Halter als gekantetes Trogprofil ist für die Verwirklichung der Erfindung nicht erforderlich. Überhaupt sind im Rahmen der in den Ansprüchen definierten Erfindung zahlreiche Abänderungen möglich.

## Patentansprüche

1. Anordnung zum Verschließen einer Öffnung eines Gehäuses (1) mittels eines schwenkbar gelagerten Deckels (2), wobei an dem Deckel (2) ein oder mehrere Halter (5) vorgesehen sind, wobei an mindestens einer Seite der Öffnung Achsen (4) mit kreisförmigem Querschnitt angeordnet sind, welche maximal zur Hälfte an deren Umfang von den Haltern (5) umfasst werden und wobei den Haltern (5) auf der gegenüberliegenden Seite Befestigungsmittel zugeordnet sind, welche an den Achsen (4) zur Anlage bringbar sind, **dadurch gekennzeichnet, dass** die Befestigungsmittel am Deckel (2) befestigt sind und einen Drehverschluss (6) mit einer drehbaren Zunge (7) umfassen.

2. Anordnung nach Anspruch 1, **dadurch gekennzeichnet, dass** die Halter (5) als gekantetes Trogprofil ausgebildet sind.

3. Anordnung nach Anspruch 1 oder 2, **dadurch gekennzeichnet, dass** die Achsen (4) an vom Gehäuse (1) abstehenden Trägern (3) angeordnet sind.

## Claims

1. An arrangement for closing an opening of a housing (1) by means of a pivotally mounted cover (2), wherein one or more holders (5) are provided on the cover (2), wherein, at at least one side of the opening, axles (4) with a circular cross-section are arranged, which are encompassed by the holders (5) at most up to half of their circumference and wherein fastening means are assigned to the holders (5) on the opposite side, said fastening means being able to be brought into contact with the axles (4), **characterised in that** the fastening means are fastened to the cover (2) and comprise a rotary lock (6) with a rotatable tongue (7).

2. The arrangement according to claim 1, **characterised in that** the holders (5) are constituted as a canted trough profile.

3. The arrangement according to claim 1 or 2, **characterised in that** the axles (4) are arranged on supports (3) projecting from the housing (1).

## Revendications

1. Dispositif pour la fermeture d'une ouverture d'un boîtier (1) à l'aide d'un couvercle (2) monté de façon pivotante, dans lequel un ou plusieurs supports (5) sont prévus sur le couvercle (2), dans lequel des axes (4) avec des sections transversales circulaires sont disposés sur au moins un côté de l'ouverture, lesquels sont entourés de supports (5) au maximum sur la moitié de leur circonférence, et dans lequel les supports (5) sont attribués à des moyens de fixation sur le côté opposé, lesquels peuvent s'appliquer sur les axes (4), **caractérisé en ce que** les moyens de fixation sont fixés au couvercle (2) et comportent une fermeture à rotation (6) avec une languette rotative (7).

2. Dispositif selon la revendication 1, **caractérisé en ce que** les supports (5) sont conçus comme un profilé porteur replié.

3. Dispositif selon la revendication 1 ou 2, **caractérisé en ce que** les axes (4) sont disposés sur des bras (3) faisant saillie sur le boîtier (1).
